# EUROPÄISCHE PATENTANMELDUNG

(11) **EP 1 719 595 A1**
(43) Veröffentlichungstag der Anmeldung: **08.11.2006**
(21) Anmeldenummer: 05009673.4
(22) Anmeldetag: 03.05.2005
(51) Int. Cl.: B27G 13/04, B27G 13/10

(54) **Messerkopf für die Holzbearbeitung mit kippend spannendem Messereinspannsystem**

(71) Anmelder: Utensilea S.A.S. di Santarossa De Marco & Co, 31057 Sant 'Elena di Silea (TV) (IT)
(72) Erfinder:
(74) Vertreter: Gallo, Wolfgang

(57) **Zusammenfassung**

Messerkopf für die Holzbearbeitung, mit einem Grundkörper (1) und in an dessen Umfang angeordneten Aussparungen eingesetzten Messerspannvorrichtungen mit jeweils einem Spannelement (2) zum Einspannen einer Messerplatte (3) zwischen dem Spannelement (2) und einer Stützfläche (11) des Grundkörpers (1), wobei das Spannelement eine winkelartige Querschnittsform hat und mindestens mit seinem als Druckstück wirkenden Schenkel (22) gegen eine Fläche der Messerplatte (3) kippbar in der Aussparung angeordnet ist, und wobei eine in einer Gewindebohrung des als Druckstück wirkenden Schenkels (22) des Spannelements (2) angeordnete Druckschraube (5) sich an einer Gegenfläche (14) des Grundkörpers abstützt und die Achse der Druckschraube (5) in ihrer grundsätzlichen Orientierung der radialen Orientierung der Messerplatte (3) entspricht und vorzugsweise mit dieser einen, bezogen auf die Messerkopfachse, radial auswärts konvergierenden Winkel bildet.

## Beschreibung

Die Erfindung betrifft einen Messerkopf für die Holzbearbeitung mit den Merkmalen des Oberbegriffs des Anspruchs 1. Ein solcher Messerkopf besteht aus einem Grundkörper, der an seinem Umfang mit gleichen Umfangsabständen Aussparungen zur Aufnahme von Messern und zugeordneten Spannvorrichtungen versehen ist.

Ein Messerkopf mit den Merkmalen des Oberbegriffs des Anspruchs 1 ist aus der EP-0 652 816 B bekannt. Dort hat jede Aussparung des Grundkörpers eine Anlagefläche, an welcher ein einzuspannendes Messer mit einer Fläche anliegt. Das in der Aussparung sitzende jeweilige Spannelement ist mit einem innenliegenden Endabschnitt um eine zur Drehachse des Grundkörpers parallele Schwenkachse kippbar eingesetzt und wird mittels einer Spannschraube gegen die andere Fläche des Messers gespannt.

Bei dem bekannten Messerkopf findet als Spannschraube eine Zugschraube Anwendung, die durch eine Bohrung im Grundkörper hindurchgeführt ist und radial innerhalb des Messers unter diesem hindurch verläuft und in das Spannelement eingeschraubt ist, um dieses in Anlage an das Messer zu spannen.

Nachteilig bei der bekannten Anordnung ist der Umstand, daß die unter der radial innenliegenden Kante des Messers hindurchverlaufende Spannschraube mit ihrer Achse nur um eine kleine Distanz von der noch weiter radial einwärts liegenden Kippachse des Spannelements versetzt verläuft, wobei diese Distanz nur eine kleinen Bruchteil der radialen Ausdehnung des Spannelements und des Messers ausmacht. Daher arbeitet die bekannte Einrichtung mit ungünstigen Hebelverhältnissen. Die nahe an der Kippachse des Messers liegende Spannschraube muß eine große Zugkraft auf den radial innenliegenden Bereich des Spannelements ausüben, damit die viel weiter radial auswärts liegenden Bereiche des Spannelements das Messer mit einer hinreichenden Spannkraft halten können.

Beim Ausführungsbeispiel des bekannten Messerkopfes ist die Anordnung so getroffen, daß das Messer mit seiner Rückenfläche an der Stützfläche des Grundkörpers anliegt und das Spannelement gegen die Frontfläche des Messers spannt. Bei dieser Anordnung wirkt der Schneiddruck gleichgerichtet mit dem Spanndruck des Spannelements und unterstützt diesen.

Aufgabe der Erfindung ist es, einen Messerkopf der im Oberbegriff des Anspruch 1 angegebenen Gattung zu schaffen, bei welchem die Spannkräfteverhältnisse des Messerspannsystems wesentliche günstiger gestaltet sind und das insbesondere auch eine Anordnung der Messerplatte im Messerkopf ermöglicht, bei welcher jedes Messer mit seiner Rückenfläche an der Anlagefläche des Grundkörpers anliegt und das Spannelement gegen die Frontfläche des Messers wirkt, da die Abstützung des Messers im Betrieb an seiner Rückseite durch die Anlagefläche des Grundkörpers die optimale Anordnung verkörpert.

Diese Aufgabe wird gemäß der Erfindung durch die im Anspruch 1 angegebene Anordnung gelöst.

Während bei der bekannten Anordnung die Spannschraube etwa parallel zur Spannrichtung orientiert ist, ist bei der erfindungsgemäßen Anordnung die Spannschraube nahezu senkrecht zur Spannrichtung orientiert, und die Spannschraube ist als Druckschraube ausgebildet. Ihre Distanz von der Kippachse des Spannelements ist etwa gleich groß wie der Mittenabstand des Messers von der Kippachse des Spannelements, und sie stützt sich an einer Gegenfläche des Grundkörpers ab, die mit der Stützfläche für das Messer einen nahezu rechten Winkel oder etwas weniger bildet. Bei der erfindungsgemäßen Anordnung wird daher ein Hebelverhältnis von etwa 1:1 für das Einspannen des Messers erreicht, so daß die durch die Spannschraube erzeugte Druckkraft etwa im Verhältnis 1:1 als auf das Messer wirkende Spannkraft ankommt, während bei der bekannten Anordnung die Spannkraft auf das Messer wegen des dortigen Hebelverhältnisses nur einen Bruchteil der von der Spannschraube erzeugten Zugkraft betragen kann.

Ein Ausführungsbeispiel der Erfindung wird nachstehend unter Bezugnahme auf die anliegenden Zeichnungen mehr im Einzelnen beschrieben. In den Zeichnungen zeigt:
- Fig. 1: eine Stimansicht eines Messerkopfs nach der Erfindung, in Richtung der Achse auf eine axiale Stirnfläche gesehen, und
- Fig. 2: in vergrößerter Darstellung die Einzelheit II in Fig. 1, nämlich eine einzelne Messerspannvorrichtung.

Der in den Zeichnungen dargestellte Messerkopf nach der Erfindung weist einen Grundkörper 1 mit einer Anzahl von beim Ausführungsbeispiel sechs mit gleichen Umfangsabständen am Umfang verteilten Aussparungen auf, in die jeweils eine Messerspannvorrichtung mit einem Spannelement 2 zum Einspannen einer Messerplatte 3 eingesetzt und fixiert sind. Ein Pfeil zeigt in Fig. 1 die Drehrichtung des Messerkopfs (im Urzeigersinn) an.

Die Ausbildung jeder Messerspannvorrichtung ist in Fig. 2 in vergrößerter Darstellung gezeigt und wird im Folgenden anhand dieser Darstellung in seinen Einzelheiten beschrieben.

Aus Fig. 2 ist ersichtlich, daß das Messer 3 mit seiner Frontfläche an einer Stützfläche 11 des Grundkörpers abgestützt ist. In Drehrichtung vorderhalb der Schneidkante 31 der Messerplatte 3 ist im Grundkörper eine Spannut 12 mit bogenförmigem Querschnitt eingeformt.

Die Messerspannvorrichtung umfaßt ein Spannelement 2 mit winkelförmigem, also etwa L-förmigem Querschnitt (in der Axialrichtung des Messerkopfs gesehen). Die Aussparung im Grundkörper 1 ist mit einem entsprechenden, L-förmigen Querschnitt ausgebildet. Der kleinere, senkrecht zur Messerplatte 3 orientierte Schenkel 21 des Spannelements 2 hat einen etwa rechteckigen Querschnitt und sitzt passend in einem entsprechend geformten Abschnitt der Aussparung. Der größere, etwa parallel zur Messerplatte 3 orientierte Schenkel 22 des Spannelements 2 dient als Druckstück, um einen Anpressdruck gegen die Rückenfläche der Messerplatte 3 zu erzeugen.

Zur zusätzlichen Sicherung der Messerplatte 3 gegen radiales Herausgeschleudertwerden sind Formschlussmittel in Gestalt einer flachen Rippe 13, die an der Stützfläche 11 des Grundkörpers vorsteht, und einer entsprechenden Aussparung in der Frontfläche der Messerplatte 3 vorgesehen. Beide haben beim Ausführungsbeispiel eine bogenförmig gewölbte Querschnittsform. Es können natürlich auch andere Formschlussmittel Anwendung finden einschließlich solcher, die auch eine axiale Festlegung der Messerplatte bewirken, wie z.B. in den Grundkörper eingesetzte Zapfen, die in ein Loch der Messerplatte eingreifen, wie an sich bekannt.

Das Spannelement 2 ist mittels mindestens eines etwa senkrecht zur Messerplatte 3, also parallel zur Orientierung des kleineren Schenkels 21 verlaufenden Positionierstift 4 im Grundkörper fixiert. Dieser Positionierstift 4 verläuft durch den kleineren Schenkel 21 hindurch und ist in eine entsprechende Bohrung des Grundkörpers 1 eingesetzt. Der Positionierstift besteht aus flexiblem Stahl und dient der axialen Positionierung und Sicherung des Spannelements 2 im Grundkörper 1. Es versteht sich, daß statt eines Positionierstifts auch eine Positionierschraube Anwendung finden kann oder ein Positionierstift, der in eine Gewindebohrung des Grundkörpers eingeschraubt ist. Abweichend von der dargestellten Anordnung kann der Positionierstift auch in anderer Orientierung vorgesehen sein, also beispielsweise etwa parallel oder leicht schräg zur radialen Orientierung der Messerplatte, wobei die Aufnahmebohrung im Grundkörper dann in Drehrichtung vorderhalb der Messerplatte von der Spannut 12 ausgehen könnte.

Weiter ist mindestens eine Spannschraube 5 in eine entsprechende Gewindebohrung des größeren Schenkels 22 des Spannelements eingedreht, deren Achse etwa parallel zur radialen Orientierung der Messerplatte 3 verläuft, vorzugsweise aber damit einen kleinen spitzen Winkel bildet. Das bedeutet, daß die Achse der Spannschraube 5 und die radiale Orientierung der Messerplatte 3, bezogen auf die Messerkopfachse, einen radial auswärts konvergierenden Winkel miteinander bilden, der bei der dargestellten Ausführungsform mit einer etwa rechtwinkligen L-Querschnittsform des Spannelements 2 relativ klein ist, aber je nach der konkreten Ausführungsform des Spannelements auch größer sein kann. Die Spannschraube 5 ist als Druckschraube ausgebildet und stützt sich, wenn sie vollständig eingedreht ist und angezogen wird, an einer parallel zur Ebene der Schraubenstirnfläche orientierten Gegenfläche 14 der Aussparung ab.

Es versteht sich, daß die Anzahl der pro Spannelement 2 verwendeten Positionierstifte 4 und Spannschrauben 5 von der axialen Länge des Messerkopfs und somit des Spannelements abhängt.

Die Zeichnungen zeigen den Messerkopf bei jeweils gelöster Spannschraube 5. Wie man aus Fig. 2 sieht, hat in dieser Position der größere, als Druckstück für die Messerplatte 3 dienende Schenkel 22 des Spannelements 2 allseitig einen geringen Spielraum. Sein kleinerer Schenkel 21 sitzt jedoch ohne Spiel in dem entsprechenden Teil der Aussparung.

Wird die mindestens eine Spannschraube 5 vollständig eingedreht und angezogen, stützt sie sich mit ihrer vorderen (in Fig. 2 unteren) Stirnfläche an der Gegenfläche 14 ab und drückt den Schenkel 22 in Richtung von der Gegenfläche 14 weg, d.h. das Anziehen der Spannschraube 5 bewirkt ein Kippen des größeren Schenkels 22 um den kleineren Schenkel 21 (beim Ausführungsbeispiel im Uhrzeigersinn) gegen die Rückenfläche der Messerplatte 3, um diese einzuspannen. Wie man aus Fig. 2 sieht, ist im Inneneck zwischen dem größeren Schenkel 22 und dem kleineren Schenkel 21 des Spannelements 2 ein Einschnitt 23 gebildet, was eine Querschnittsverringerung an der Verbindungsstelle zwischen den beiden Schenkeln 21, 22 erzeugt, die aufgrund der Elastizität des Werkstoffs des Spannelements wie ein Gelenk wirkt und eine geringfügige Winkelbewegung zwischen den beiden Schenkeln ermöglicht, so daß das eben beschriebene Kippen des Schenkels 22 beim Anziehen der Spannschraube 5 gegen die Messerplatte 3 erfolgen kann. Dabei fördert der aus flexiblem Stahl hergestellte Positionierstift 4 mit seiner hohen Elastizität diese elastische relative Winkelbewegung zwischen den beiden Schenkeln.

In Abwandlung von der dargestellten Ausführungsform kann aber auch der kleinere Schenkel 21 und der entsprechende Teil der Aussparung mit gewölbten zusammenwirkenden Flächen und Kippbewegungsspiel ausgebildet sein, wie dies beim eingangs beschriebenen Stand der Technik der Fall ist, so daß eine Winkeldrehbewegung des gesamten Spannelements 2 zum Kippen des Schenkels 22 gegen die Messerplatte 3 erfolgen kann. Dabei ist bei Verwendung von Positionierstiften oder Positionierschrauben zur axialen Festlegung des Spannelements die Anordnung so getroffen, daß die den Positionierstift oder die Positionierschraube aufnehmende Öffnung des Spannelements ein gewisses Spiel in Kipprichtung des Spannelements ermöglicht.

Weiter kann in Abwandlung von dem dargestellten Ausführungsbeispiel die Winkelform des Spannelementquerschnitts abweichend gewählt werden, so daß die beiden Schenkel, statt wie beim Ausführungsbeispiel einen etwa rechten Winkel, einen größeren Winkel miteinander bilden.

Abweichend von der in den Zeichnungen dargestellten Querschnittsform des kleineren Schenkels 21 des Spannelements 2 kann diese auch trapezartig ausgebildet sein, wobei die Trapezform entweder zum freien Schenkelende hin verjüngend oder aber auch sich verbreiternd ausgebildet sein kann. Letztere Form schafft eine Formschlussverbindung zwischen dem entsprechenden Teil der Aussparung des Grundkörpers und dem Spannelement und bewirkt damit eine exakte Positionierung innerhalb der Aussparung. Das Einsetzen in den Grundkörper ist dabei nicht problematisch, da dieses auch bei der dargestellten Ausführungsform ohnehin durch axiales Einschieben des Spannelements in die Aussparung erfolgen muß.

Ferner kann auf Positionierstifte 4 oder Positionierschrauben verzichtet werden. Allerdings haben die Positionierschrauben 4 den Vorteil, daß sie das jeweilige Spannelement 2 axial exakt im Grundkörper positionieren und bei einem Umdrehen der Messerplatte (die gemäß den Zeichnungen vorzugsweise als Wendeplatte ausgebildet ist) oder beim Wechseln der Messerplatte diesen Vorgang vereinfacht und Zeit spart.

Schließlich ist darauf hinzuweisen, daß das Einspannen der Messerplatte 3, wie in den Zeichnungen dargestellt, unmittelbar zwischen der Stützfläche 11 des Grundkörpers und dem als Druckstück wirkenden Schenkel 22 des Spannelements, aber auch ebenso gut mittelbar erfolgen kann, indem beispielsweise zwischen der Messerplatte und der Stützfläche des Grundkörpers ein weiteres Element zwischengelegt ist, beispielsweise zur Realisierung an sich bekannter Maßnahmen zur stufenweise radial veränderlichen Positionierung von Messerplatten.

## Patentansprüche

1. Messerkopf für die Holzbearbeitung, bestehend aus einem Grundkörper (1) mit einer Mehrzahl von am Umfang verteilt angeordneten Aussparungen zur Aufnahme jeweils einer Messerspannvorrichtung mit einem Spannelement (2) zum Einspannen einer Messerplatte (3) zwischen einer im Grundkörper (1) gebildeten Stützfläche (11) und einer Andruckfläche des Spannelements (2), wobei dem Spannelement mindestens eine Spannschraube (5) zugeordnet ist, bei deren Spannen das Spannelement (2) in Gestalt einer Kippbewegung um eine zur Messerkopfachse parallele Kippachse gegen die Messerplatte (3) gespannt wir,
**dadurch gekennzeichnet, daß** das Spannelement eine etwa winkelförmige oder L-förmige Querschnittsform hat und einen etwa quer zur radialen Orientierung der Messerplatte (3) verlaufenden Schenkel (21) und einen etwa parallel zur radialen Orientierung der Messerplatte verlaufenden Schenkel (22) aufweist, und daß die Spannschraube (5) als in eine Gewindebohrung des Spannelements (2) eingeschraubte Druckschraube ausgebildet ist, die sich an einer im Grundkörper gebildeten Gegenfläche (14) abstützt, und daß die grundsätzliche Orientierung der Achse der Spannschraube (5) der radialen Orientierung der Messerplatte (3) entspricht.

2. Messerkopf nach Anspruch 1, wobei die Achse der Spannschraube (5) mit der radialen Orientierung der Messerplatte (3) einen, bezogen auf die Messerkopfachse, radial auswärts konvergierenden Winkel bildet.

3. Messerkopf nach Anspruch 1 oder 2, wobei der quer zur radialen Orientierung der Messerplatte (3) verlaufende Schenkel (21) des Spannelements (2) einen rechteckigen oder trapezförmigen Querschnitt hat und in einen entsprechend geformten Teil der Aussparung im Grundkörper eingepasst ist, und wobei der Übergangsbereich zwischen den beiden Schenkeln (21, 22) des Spannelements mit einer Querschnittsverringerung (23) ausgebildet ist, derart, daß eine gewisse elastische Winkelbewegung der beiden Schenkel (21, 22) relativ zueinander erfolgen kann.

4. Messerkopf nach Anspruch 3, wobei das Spannelement durch mindestens einen Positionierstift (4), oder eine Positionierschraube, der bzw. die durch den quer zur radialen Orientierung der Messerplatte (3) verlaufenden Schenkel (21) des Spannelements verläuft, im Grundkörper (1) axial positioniert ist.

5. Messerkopf nach Anspruch 4, wobei der oder jeder Positionierstift aus hochelastischem Stahl gefertigt ist.

6. Messerkopf nach Anspruch 1 oder 2, wobei der quer zur radialen Orientierung der Messerplatte (3) verlaufende Schenkel des Spannelements einen zylindrisch gewölbten Flächenbereich aufweist, der mit einem entsprechend zylindrisch gewölbten Flächenbereich des entsprechenden Teils der Aussparung des Grundkörpers nach Art eines Scharniergelenks zusammenwirkt.

7. Messerkopf nach Anspruch 6, wobei das Spannelement durch mindestens einen Positionierstift oder eine Positionierschraube, der bzw. die durch den quer zur radialen Orientierung der Messerplatte verlaufenden Schenkel des Spannelements verläuft, im Grundkörper axial positioniert ist, wobei die den Positionierstift bzw. die Positionierschraube aufnehmende Öffnung des Spannelements eine gewisses Spiel in Kipprichtung des Spannelements ermöglicht.
